# FASCICULE DE BREVET EUROPEEN

(11) **EP 1 163 385 B1**
(45) Date de publication et mention de la délivrance du brevet: **12.05.2004**
(21) Numéro de dépôt: 00911023.0
(22) Date de dépôt: 22.03.2000
(51) Int. Cl.: D03D 13/00, D03D 41/00

(54) **TISSU EN BIAIS, PROCEDE DE FABRICATION ET METIER A TISSER POUR LA FABRICATION EN CONTINU D'UN TEL TISSU**
SCHRÄGES GEWEBE, VERFAHREN UND WEBMASCHINE ZUR KONTINUIERLICHEN HERSTELLUNG EINES SOLCHEN GEWEBES
BIAS-BOUND FABRIC, METHOD FOR MAKING SAME AND WEAVING MACHINE FOR CONTINUOUSLY MAKING SUCH A FABRIC

(30) Priorité: 22.03.1999 FR 9903696
(43) Date de publication de la demande: 19.12.2001
(73) Titulaire: Hexcel Fabrics, 69100 Villeurbanne (FR)
(72) Inventeur: BRUYERE, Alain, F-38090 Villefontaine (FR); DEBAILLE, Christian, F-69580 Sathonay Village (FR); PERRET, Franck, F-69008 Lyon (FR)
(74) Mandataire: Thibault, Jean-Marc
(86) Numéro de dépôt international: PCT/FR2000/000710
(87) Numéro de publication internationale: WO 2000/056965

(56) Documents cités:
- WO-A-89/01405
- DE-A- 3 042 569
- US-A- 1 368 215
- US-A- 5 706 867

## Description

### DOMAINE TECHNIQUE :

La présente invention concerne le domaine technique du tissage mais elle vise, plus particulièrement, le domaine des tissus ayant une vocation d'usage industriel.

Si un tel domaine technique apparaît plus préférentiel, il doit être considéré que l'invention peut être mise en oeuvre dans d'autres domaines sans exclure par exemple les tissus d'ameublement ou d'habillement.

Dans le domaine préférentiel, on sait que la disposition des fibres d'un tissu possède une grande influence sur ses performances qui peuvent être de résistance, selon une ou plusieurs directions préférentielles, ou encore d'aptitude à épouser des conformations de surface, notamment lorsque de tels tissus sont utilisés en tant qu'armatures entrant dans la composition d'un matériau composite en étant associés à une matrice, par exemple en résine.

En effet, de telles aptitudes sont reconnues et recherchées pour obtenir des pièces techniques structurelles de formes plus ou moins compliquées, autrement que par les exécutions habituelles d'usinage, voire d'emboutissage ou d'estampage qui sont soit délicates, longues et onéreuses à mettre en oeuvre, soit parfois aussi difficiles à conduire lorsque le matériau devant être utilisé, quoique de résistance convenable, représente par sa masse un obstacle insurmontable.

La technique de fabrication de pièces en matériaux composites est actuellement particulièrement adaptée à la réalisation de pièces techniques de formes plus ou moins complexes et devant présenter une légèreté certaine ainsi qu'une résistance optimale.

Tel est, à titre indicatif seulement, le cas de coques, de flotteurs, d'ogives de fusée, voire de capots de groupes moto-propulseurs, etc.

A partir du moment où il est tenté de répondre aux exigences qu'une telle technique de fabrication impose, il est certain que l'optimisation des caractéristiques structurelles passe obligatoirement par la prise en compte de l'orientation dans la ou les bonnes directions de l'armature que constitue le tissu, de manière que ses fibres puissent reprendre dans le sens ou la direction convenable les sollicitations qui seront imposées ultérieurement à la pièce obtenue.

De même, il convient de pouvoir répondre à une exigence d'adaptabilité à la conformation de la pièce à obtenir qui est généralement représentée par un moule positif ou négatif sur ou dans lequel le matériau composite doit être disposé de façon à reprendre fidèlement la forme du modèle.

Dans la technique, cette aptitude à épouser le modèle est généralement qualifiée de nappage ou de drapage, qualité qu'un tissu à vocation technique doit pouvoir présenter en association avec l'exigence précédente.

Toutes ces raisons font qu'il est généralement recherché la possibilité d'utiliser un tissu dont les fils élémentaires ne sont pas entrelacés ou entrecroisés de façon habituelle, de telle sorte que certains, généralement qualifiés de chaîne, s'étendent dans la longueur de la laize tissée alors que d'autres, généralement qualifiés de trame, s'étendent dans le sens travers, c'est-à-dire la largeur de ladite laize.

En pratique, il est en effet souvent recherché de pouvoir disposer de tissus dont les fils élémentaires s'étendent en biais par rapport aux deux directions fondamentales ci-dessus, un tel biais, généralement qualifié de plus ou moins 45° pouvant, bien évidemment, connaître des variations angulaires privilégiant l'ouverture angulaire de l'une des catégories de fils.

### ART ANTERIEUR :

Pour satisfaire à une telle exigence à partir des productions textiles traditionnelles, il a été proposé de découper, dans une laize de tissu produit de manière conventionnelle, des bandes de tissu élémentaires, selon une orientation oblique par exemple selon un angle de 45°. Chaque bande peut alors être qualifiée de tissu en biais susceptible d'être orienté de telle manière que certains des fils élémentaires soient placés parallèlement à certaines sollicitations que la pièce définitive aura à supporter.

Une telle méthode est certainement pénalisante à différents titres.

Tout d'abord, il est clair que les bandes élémentaires de tissus en biais ainsi produites sont de longueur finie, au mieux égale à la diagonale du carré correspondant à la largeur de la laize lorsque l'orientation retenue est celle de plus ou moins 45°. Il en résulte un taux de chute important qui vient largement pénaliser le prix de revient du tissu en biais, en particulier si la fibre constitutive des fils est d'un coût de production élevé.

Un autre inconvénient tient au fait qu'il devient alors nécessaire de placer côte-à-côte de telles découpes ou bandes de tissus en biais lorsqu'il convient de recouvrir une surface importante et, plus particulièrement, une grande longueur. La question qui se pose alors pour l'obtention d'une structure homogène est bien évidemment celle de la liaison entre les bords accolés, une telle liaison devant être exécutée de manière à présenter les mêmes caractéristiques de nappage, de drapage, mais aussi de résistance mécanique que celles du tissu. Il peut être considéré que les propositions qui sont faites dans ce sens ne permettent pas de répondre à cette exigence lorsque le matériau composite à utiliser en tant qu'armature peut ou doit n'être formée que par une seule couche de tissu technique noyée dans une matrice de résine. La seule possibilité pour lier les bandes accolées est alors de superposer localement au moins plusieurs couches de tissus en biais pour former en quelque sorte un sandwich au niveau des bords accolés, ce qui accroît très sensiblement le prix de revient de la pièce définitive et lui confère des caractéristiques dimensionnelles et de résistance locale hétérogènes.

Pour tenter d'apporter une réponse au problème ainsi posé, la technique antérieure a vu naître un certain nombre d'autres propositions (voir par example WO 89/01405).

Il peut être cité le procédé de mise en biais à partir d'un tissu unidirectionnel constitué de fils élémentaires de chaîne en faible quantité relativement aux fils de trame.

Une telle technique consiste à faire passer la laize de tissu traditionnel entre des rouleaux presseurs au-delà desquels le tissu est repris par un rouleau récepteur dont l'axe est incliné d'un angle donné par rapport à la direction des rouleaux presseurs.

Pour que le résultat attendu puisse être obtenu durablement, on conçoit qu'il est nécessaire de faire intervenir, dans la partie comprise entre les rouleaux presseurs et le rouleau récepteur, des moyens de fixation ou de liaison, par exemple aux noeuds d'entrecroisement des fils, de manière à fixer ces derniers dans la nouvelle orientation imposée. Quels que soient les moyens mis en oeuvre, une telle obligation se traduit par une raideur significative du tissu mis en biais qui n'est plus à même de répondre alors aussi bien à l'exigence de facilité de nappage ou de drapage.

Par ailleurs, le procédé de fixation implique généralement l'apport d'un produit de liaison dont la présence peut avoir un effet néfaste sur le comportement ultérieur du tissu dans sa liaison avec sa matrice composite.

Enfin, la mise en biais d'un tissu traditionnel se traduit obligatoirement par une réduction de la largeur de la laize initialement produite.

De surcroît, une telle méthode aboutit à disposer d'un tissu dont une seule direction de fils seulement est en biais, ce qui ne répond pas exactement à l'objectif visé.

La technique antérieure a connu une autre proposition consistant à réaliser un tissu avec fils de trame et fils de chaîne traditionnels mais qui est produit sous la forme d'une gaine tubulaire continue. Le principe consiste ensuite à découper une telle gaine selon une trajectoire hélicoïdale, par exemple orientée à 45°, de manière à disposer, après ouverture et mise à plat, d'une nappe tissée dont les fils sont orientés en biais. La production d'une telle gaine peut être assurée à partir d'un métier traditionnel ou d'un métier circulaire.

Une telle technique peut être considérée comme une avancée par rapport à la précédente, mais elle recèle néanmoins un certain nombre d'inconvénients.

Parmi ceux-ci, il convient de citer l'opération de reprise que constitue la découpe en hélice qui doit être menée à bien de façon précise pour l'obtention de lisières à caractère rectiligne. A cette fin, des moyens de découpe et de maintien de la gaine tubulaire, mais aussi des parties ouvertes de cette dernière sont nécessairement à mettre en oeuvre, ce qui représente un coût industriel non négligeable.

Un autre inconvénient tient au moyen d'alimentation retenu pour les fils de trame, qu'il s'agisse d'un métier traditionnel ou d'un métier circulaire.

En règle générale, l'alimentation de tels fils est assurée à partir, soit de bobinots, soit de canettes pré-constitués qui possèdent une capacité d'enroulement limitée impliquant de devoir en assurer le changement de façon périodique, avec l'exigence de devoir rétablir la continuité des fils par raboutage, nouage, liage ou autres moyens techniques. De telles opérations sont pénalisantes pour la production, accroissent le prix de revient et imposent dans la laize produite la présence de moyens de liaison ou de nouage des fils qui ne peuvent pas être considérés comme fournissant au tissu définitif des caractéristiques homogènes d'épaisseur, de souplesse, de résistance mécanique.

Or, l'exigence de remplacement des bobinots ou de canettes intervient de façon relativement fréquente, étant donné que leur capacité ne permet généralement une production continue sans liage des fils que pour une longueur de laize relativement faible.

Au surplus, le recours à un métier traditionnel pose un problème supplémentaire qui est celui découlant du dévidage du fil à partir d'une canette qui n'est pas animée d'une rotation sur elle-même. Il en résulte, fatalement, une torsion imposée au fil. Une telle technique n'est donc absolument pas adaptée lorsque le tissu doit être constitué à partir de fils à caractère plat, que ces fils soient monobrins ou pluri-filaments. En effet, par une telle méthode de tissage, de tels fils plats subissent une torsion qui vient détruire le caractère homogène en épaisseur mais aussi en résistance et en faculté de drapage ou nappage du tissu obtenu.

La technique antérieure a aussi proposé de recourir à un procédé assimilé pour l'obtention d'un tissu en biais. Il s'agit de faire intervenir une machine tresseuse ouverte qui effectivement permet de produire une bande dont les fils entrelacés sont orientés en biais par rapport à la direction de production de la bande.

Classiquement, une tresseuse ouverte se compose d'une alimentation en fils à partir de bobinots qui sont soumis à rotation sur leur axe, de sorte que les mêmes problèmes de changement de fil sont ici à prendre en compte.

Au surplus, une tresseuse ouverte ne permet pas, généralement et de façon pratique, de réaliser une largeur de laize suffisamment importante pour répondre positivement aux exigences portées au compte d'un tissu en biais, notamment dans une application technique.

Au total donc, le besoin se fait toujours sentir de pouvoir disposer d'un tissu en biais pouvant être produit de façon continue en étant exempt de tous les défauts et inconvénients qui sont à mettre au compte des solutions techniques actuellement connues.

C'est justement l'objet de l'invention que de produire un tel tissu se présentant sous l'aspect d'une nappe homogène en épaisseur, en aspect esthétique, en caractéristiques techniques, de façon à pouvoir être utilisée dans les différents domaines d'application où il est requis une grande faculté d'adaptation par nappage ou drapage relativement à une surface modèle de référence.

C'est encore un objet de l'invention que de fournir les moyens d'obtention d'un tissu en biais susceptible d'être obtenu à cadence de production relativement élevée, à un coût de fabrication intéressant et qui puisse être indifféremment réalisé à partir de fils monobrins ou monofilaments ou indifféremment pluri-filaments, de forme régulière, homogène et/ou hétérogène, et même à partir de mèches ou fils monobrins ou non à caractère plat par nature ou par conformation antérieure, caractère qu'il convient de préserver dans la constitution du tissu en biais obtenu.

### EXPOSE DE L'INVENTION :

Pour atteindre les objectifs ci-dessus, le tissu en biais selon l'invention est caractérisé en ce qu'il se présente sous la forme d'une laize de longueur **(L)** et de largeur **(l)** finie, constituée de fils entrelacés, établis selon des directions respectives obliques par rapport à la longueur **(L)** et dont aucun ne présente de nouage, même pour une longueur **(L)** infinie de la laize.

L'invention a encore pour objet un procédé de fabrication en continu d'un tissu en biais du type ci-dessus, un tel procédé étant caractérisé en ce qu'il consiste à :
- ourdir une nappe de fils de direction **(x-x')** parallèles entre eux en les faisant prendre en charge par un premier et un deuxième moyen de transfert occupant des directions parallèles **(y-y')** entre elles qui font un angle (α) avec la direction **(x-x'),**
- constituer progressivement ladite nappe en disposant successivement des fils au droit d'une bordure dite d'établissement de la nappe,
- déplacer d'un pas lesdits fils dans le sens travers oblique par les premier et deuxième moyens de tranfert depuis la bordure dite d'établissement vers une bordure opposée dite de reprise,
- faire prendre en charge supplémentairement le fil occupant la bordure de reprise par un troisième moyen de transfert situé à distance et parallèlement au premier moyen pour agir sur la partie sensiblement médiane dudit fil,
- ouvrir la nappe en deux demi-nappes pour délimiter une foule à proximité des premier et troisième moyens de transfert,
- couper, dans sa partie sensiblement médiane, le fil établi et amené au droit de la bordure de reprise,
- laisser en place la partie dudit fil maintenue par l'entrée du troisième moyen de transfert et la sortie du premier moyen de transfert pour constituer un fil de la future laize.
- prélever le segment dudit fil situé entre le troisième et le deuxième moyens de transfert et l'insérer dans la foule selon une direction perpendiculaire à la direction **(x-x')** depuis la bordure de reprise vers la bordure d'établissement pour constituer un fil de la future laize,
- procéder de même successivement avec chaque fil amené au droit de la bordure de reprise tout en disposant, complémentairement, un nouveau fil au droit de la bordure d'établissement et constituer progressivement un entrelac de segments de fils pris en charge par les premier et troisième moyens de transfert et qui progresse selon la direction (α) oblique par rapport à la direction **(x-x').**

Enfin, l'invention vise également, pour la production d'un tissu du type ci-dessus, un métier à tisser caractérisé en ce qu'il comprend
- une section d'ourdissage d'une nappe de fils établis successivement, parallèlement les uns aux autres à partir d'une bordure d'établissement de la nappe,
- un premier et un deuxième moyens de prise en charge et de transfert transversal oblique desdits fils en direction d'une bordure de la nappe dite de reprise, lesdits moyens étant établis parallèlement entre eux selon une direction oblique (α) par rapport à celle des fils et cette direction oblique définissant la direction et le sens de production de la laize,
- un troisième moyen établi à distance et parallèlement au premier et entraîné dans le même sens que les deux premiers, de manière à prendre en charge la partie sensiblement médiane du fil de la nappe occupant la bordure de reprise,
- une section d'ouverture-fermeture de la nappe en deux demi-nappes pour délimiter une foule en amont des premier et troisième moyens de prise en charge selon le sens de production de la laize,
- des moyens pour, d'une part, couper le fil de la nappe occupant la bordure de reprise en amont du troisième moyen de prise en charge, d'autre part, laisser subsister entre le premier et le troisième moyen de prise en charge une partie de fil destinée à constituer un fil de la laize et, par ailleurs, prélever et insérer dans la foule ouverte le segment de fil compris entre la coupe et le deuxième moyen de prise en charge,
- et des moyens pour frapper chaque segment de fil inséré et le faire prendre en charge par les premier et troisième moyens qui assurent le guidage de la laize de tissu en biais ainsi produite.

Diverses autres caractéristiques ressortent de la description faite ci-dessous en référence aux dessins annexés qui montrent, à titre d'exemples non limitatifs, des formes de réalisation de l'objet de l'invention.

### BREVE DESCRIPTION DES DESSINS :

La **fig. 1** est une vue en plan schématique représentant partiellement une laize de tissu en biais conforme à l'invention.
Les **fig. 2 à 6** sont des vues schématiques illustrant différentes phases de mise en oeuvre du procédé.
La **fig. 7** est une perspective schématique illustrant le métier pour la mise en oeuvre du procédé conduisant à l'obtention du tissu en biais conforme à l'invention.
La **fig. 8** est une perspective partielle mettant en évidence certains des éléments constitutifs du métier.
Les **fig. 9 à 12** sont des vues schématiques montrant certains organes constitutifs du métier.
Les **fig. 13 et 14** sont des perspectives illustrant certains détails constructifs du métier.
La **fig. 15** est une élévation schématique faisant apparaître d'autres éléments constitutifs du métier dans une variante de réalisation.
La **fig. 16** est une vue en plan prise sensiblement selon la ligne **XVI-XVI** de la **fig. 15**.
La **fig. 17** est une élévation analogue à la **fig. 15** mais montrant une autre caractéristique fonctionnelle.
La **fig. 18** est une vue en plan prise sensiblement selon la ligne **XVIII-XVIII** de la **fig. 17**.
Les **fig. 19 et 20** sont des vues en plan, analogues aux **fig. 16** et **18** mais illustrant un autre exemple d'armure.

### MEILLEURE MANIERE DE REALISER L'INVENTION :

Le tissu en biais conforme à l'invention est illustré schématiquement par la **fig. 1** qui permet de constater que ce tissu se présente sous la forme d'une laize **1** de longueur **L** et de largeur **l** finie. Par rapport à cette largeur, la longueur **L** doit être considérée comme infinie, c'est-à-dire susceptible de présenter un grand métrage en possédant des caractéristiques constructives homogènes sur toute la longueur.

La laize est constituée de fils **2** et **3** qui sont entrelacés ou entrecroisés selon toutes armures appropriées, la plus générale étant l'armature taffetas. Les fils **2** et **3** sont établis selon des directions respectives **D** et **d** qui sont obliques par rapport à la direction de la longueur **L.** De préférence, les directions **D** et **d** sont orthogonales et symétriques par rapport à la direction **L** en faisant par rapport à cette dernière chacune un angle qui est généralement qualifié dans la technique de plus ou moins 45°.

Il va de soi que tout en restant orthogonales entre elles, les directions **D** et **d** pourraient présenter une obliquité différente par rapport à la direction de la longueur **L** avec, de façon compréhensible l'incidence d'une hétérogénéité comportementale du tissu obtenu en raison de l'existence de directions angulaires différentes et non symétriques par rapport à la direction **L** et complémentaires en valeur comme par exemple + 50° et - 40°.

Selon une autre caractéristique, les fils **2** et **3** sont de longueurs finies et sont interrompus sur l'une au moins des lisières telles que **1a** par rapport à l'autre telle que **1b.**

Selon un procédé de mise en oeuvre, tel qu'il apparaîtra dans ce qui suit, la laize de tissu peut comporter des fils tels que **2** qui forment une fois sur deux une boucle **4** au niveau de l'une des lisières telles que **1b.**

La laize **1** peut aussi comporter des lisières **1a** et **1b** garnies d'une ganse **5** formée par un ruban ou cordon ou encore par un enrobage de matière appropriée, rapporté lors de la fabrication pour emprisonner, soit les extrémités coupées des fils **2** et **3,** soit les boucles **4**.

Dans une variante de réalisation, la laize **1** comporte au moins un fil droit de renfort **6** qui s'étend parallèlement à la direction **L** de la laize. Un tel fil de renfort est alors emprisonné entre les fils **2** et **3** qui peuvent être de nature monobrin ou multibrins, monifilament ou multifilaments et présenter une section plate de faible épaisseur ou une conformation en section droite transversale différente telle que circulaire. Les fils élémentaires **2** et **3** peuvent être en toute matière appropriée, et notamment en fibres de carbone.

Sur la base des moyens techniques généralement mis en oeuvre, il est concevable de réaliser une laize **1** pouvant présenter une largeur **l** équivalente à celle d'une laize produite par un métier traditionnel.

Selon une caractéristique de réalisation du tissu en biais conforme à l'invention, la laize est produite sur une longueur **L** infinie à partir de fils élémentaires **2** et **3** dont aucun ne présente d'interruption compensée par une quelconque jonction ou un nouage, comme cela intervient avec les méthodes traditionnelles de tissage, de tressage, voire de tricotage. Cette caractéristique est essentielle et déterminante à considérer au sens de l'invention, même pour une longueur **L** infinie de la laize **1.**

Selon une autre caractéristique également essentielle et déterminante au sens de l'invention, la laize **1** peut être produite sur une longueur **L** infinie à partir de fils élémentaires **2** et **3** de forme plate et qui, dans un tel cas, sont exempts de torsion sur toute leur longueur, même dans le cas où les fils **2** forment une boucle ouverte **4** au droit de l'une des lisières telles que **1b.**

Pour obtenir le tissu en biais, tel que décrit ci-dessus, on procède selon l'invention de la façon suivante.

Tout d'abord, on définit un plan d'ourdissage tel que **P** représenté en traits mixtes à la fig. 2, de manière à disposer d'une bordure **10',** dite d'établissement et d'une bordure **10",** dite de reprise et qui est parallèle à la bordure d'établissement **10'**. Le plan **P** est, par ailleurs, délimité transversalement aux bordures **10** par un premier moyen **11** et un deuxième **12** de prise en charge et de transfert qui sont parallèles entre eux en s'étendant sur toute la largeur comprise entre les bordures **10,** tout en faisant avec la direction **x-x'** de ces dernières un angle α déterminé, par exemple égal à 45°. Les moyens **11** et **12** occupent ainsi une même direction **y-y'** qui est oblique à la direction **x-x'.**

Selon une condition de l'invention, la distance entre les moyens parallèles **11** et **12** est avantageusement choisie au plus égale, voire légèrement inférieure au double de la largeur prise entre les bordures **10'** et **10",** perpendiculairement à la direction **x-x'.**

Le procédé fait également intervenir un troisième moyen de prise en charge et de transfert **13** s'étendant selon la même direction α par rapport à la référence **x-x'** à partir de la bordure de reprise **10"** qu'il intercepte par sa section d'entrée tout en étant disposé parallèlement au moyen **11.**

Les moyens **11** à **13** peuvent être animés, dans le même sens qui est celui de la flèche **f**_{**1**}**,** de déplacements synchrones intermittents ou pas à pas ou encore continus.

Selon une première étape du procédé représenté à la fig. 3, on dévide d'une bobine **14** un fil **15** que l'on établit, sous tension relative, au droit de la bordure **10'** en assurant sa prise en charge par les moyens **11** et **12**. Le fil **15,** une fois établi comme dit ci-dessus, est sectionné en amont du moyen de prise en charge **11** relativement au sens de dévidage, de telle sorte qu'il ne subsiste alors sur le plan d'ourdissage **P** qu'un fil élémentaire **15**_{**1**}**.**

Selon une autre étape du procédé, on déplace alors, par les moyens **11** et **12** entraînés simultanément dans le sens de la flèche **f**_{**1**}**,** d'un pas dans le sens travers, le fil **15**_{**1**} pour permettre l'établissement, comme décrit ci-dessus, d'un deuxième fil **15**_{**2**} au droit de la bordure d'établissement **10'.**

Par le fonctionnement intermittent des moyens de prise en charge et de transfert **11** et **12,** on procède comme décrit ci-dessus autant de fois qu'il est nécessaire pour garnir complètement le plan d'ourdissage **P** avec une succession de fils **15** dont le dernier **15**_{**n**} selon la fig. 4 est établi au droit de la bordure **10'** alors que le premier **15**_{**1**} est placé au voisinage de la bordure de reprise **10"** en étant toujours maintenu par les moyens **11** et **12.** Il convient de noter que dans cet état, le fil **15**_{**1**} est alors également pris en charge, dans sa partie sensiblement médiane, par l'entrée du moyen **13**.

Pour que cette condition soit avantageusement réalisée convenablement, le procédé fait intervenir un moyen **13** dont l'entrée est alignée avec celle du moyen **11,** de telle sorte que cet alignement occupe une direction **z-z'** qui est perpendiculaire à la direction **x-x'.**

Dans cette situation, comme illustré par la **fig. 5**, on procède à l'ouverture d'une foule dans une zone telle que **16** située en deçà des entrées alignées des moyens **11** et **13**. Une telle ouverture s'effectue par des moyens convenables pour déplacer la nappe de fils **15**_{**l**} à **15**_{**n**} ourdis sur le plan **P** en deux demi-nappes qui sont égales en nombre de fils dans le cas où le choix de l'armure à constituer est du type taffetas. Dans un tel cas, l'ouverture de la foule **16** peut intervenir, par exemple en élevant un fil sur deux. Un résultat semblable serait obtenu en ne déplaçant vers le bas qu'un fil sur deux ou en agissant vers le haut pour un fil sur deux et vers le bas pour un fil sur deux également. L'homme du métier est à même d'adapter cette exigence d'ouverture de la foule lorsqu'il convient de choisir un type d'armure différent.

Selon une étape suivante, on procède alors à une coupe du fil **15**_{**1**} par un organe **17** situé juste en amont de l'entrée du moyen de transport **13 (fig. 4),** de manière à laisser subsister entre l'entrée de ce moyen **13** et approximativement la sortie du premier moyen **11,** un segment de fil **15**_{**1a**} qui aura pour vocation de constituer ultérieurement un fil **2** de la laize **1.** La seconde partie **15**_{**1b**} du fil **15**_{**1**} coupé reste maintenue entre la sortie du moyen **12** et un organe **18** de préhension et d'insertion susceptible d'être animé au moins d'un déplacement dans le sens de la flèche **f**_{**2**}**.**

Ce segment de fil **15**_{**1b**} est ensuite inséré dans la foule **16** par l'organe **18** de manière à être disposé parallèlement aux entrées des moyens de prise en charge **11** et **13** selon la direction **z-z'** pour y être engagé ensuite par une opération de frappe pouvant être considérée comme classique en matière de tissage.

On procède ainsi de suite avec chacun des fils **15**_{**2**}**, 15**_{**3**} ... successivement amenés au droit de la bordure de reprise **10"** au fur et à mesure que l'on établit les fils successifs au droit de la bordure **10'** de manière à disposer toujours d'un plan d'ourdissage complet en fils **15**.

De la sorte, chaque segment de fil **15**_{**nb**}**,** compris entre l'entrée du moyen de transport **13** et celle du moyen de transport **11,** est inséré dans la foule **16** et pris en charge par les moyens de transport **11** et **13** en constituant comme cela ressort de la **fig. 6** un fil élémentaire qui est entrecroisé avec les fils **2** maintenus entre les transporteurs **11** et **13** pour donner lieu à la formation d'une laize qui progresse dans le sens de la flèche **f**_{**3**} selon la direction **y-y'** définissant la direction **L** de production.

On constate sur la base de la **fig. 6** que progressivement s'établit la laize **1** composée des fils **2** et **3** qui sont perpendiculaires entre eux tout en étant orientés obliquement par rapport à la direction de progression **y-y'-L,** selon l'angle α. Dans le cas présent, la laize tissée en biais peut être qualifiée de plus ou moins 45° pour l'orientation des fils **2** et **3**.

Le procédé mis en oeuvre tel que décrit ci-dessus fait intervenir différentes phases annexes dont l'une d'elles est l'adaptation du second moyen **12** sur un chariot coulissant ou sur un montage oscillant susceptible d'être déplacé dans le sens de la flèche **f**_{**4**} pour compenser la variation de longueur des fils **15**_{**n**} consécutivement à l'ouverture de la foule **16**.

Dans le procédé décrit, chaque fil, **15**_{**n**} établi au droit de la bordure **10',** correspond à un dévidage à partir de la bobine **14** sur une longueur élémentaire voisine à celle du plan d'ourdissage **P,** puis à une coupe par un organe **19** situé entre la bobine **14** et le moyen **11** et précédé d'une pince de retenue ou analogue **20 (fig. 2)**.

Il pourrait être envisagé d'assurer cet établissement sans coupe du fil **15,** par exemple au moyen d'un chariot trameur en zig-zag qui établirait continûment le fil **15** issu de la bobine **14** sur les moyens **11** et **12** alors pourvus de picots, doigts, aiguilles ou autres moyens techniques à même de retenir le fil dévidé en continu et bouclé alternativement. Dans un tel cas, la coupe du fil **15**_{**n**} occupant la bordure **10"** fait intervenir un organe **17** et un organe homologue **17**_{**a**} implanté au voisinage du moyen **12 (fig. 4)**.

Une autre variante du procédé consiste à border les lisières **1**_{**a**} et **1**_{**b**} de la laize **1** avec les ganses **5** permettant d'arrêter les extrémités des fils **2** et **3** résultant de la coupe successive de chaque fil **15**. Chaque ganse **5** peut être formée par un ruban, un cordon ou une bande de matière appropriée ou encore peut résulter d'un apport par enduction, prélèvement ou moulage d'un enrobage de matière choisie parmi celles à même de posséder une souplesse résiduelle qui soit compatible avec celle de la laize **1**. Chaque ganse **5** peut être rapportée de façon définitive ou temporaire.

Ainsi que cela ressort du procédé décrit ci-dessus, l'objet de l'invention permet de constituer une laize **1** de largeur **l** finie et de longueur **L** infinie en ne mettant en oeuvre qu'un seul fil tel que **15** issu de la bobine **14** pour constituer les fils élémentaires **2** et **3** qui, en conséquence, et quelle que soit la longueur de la laize **1,** sont toujours exempts de points de jonction, de nouage, de liage. La laize ainsi obtenue est de nature homogène dans sa constitution, dans sa présentation et dans ses caractéristiques techniques, et peut être fabriquée sur une longueur infinie par le simple remplacement d'une bobine **14** de grande capacité qui est simplement changée lorsqu'elle n'est plus dans l'état, avec le seul enroulement qui subsiste sur elle, de délivrer une longueur de fil élémentaire capable d'être établi entre les entrées des transporteurs **11** et **12**.

Une telle caractéristique permet de disposer de cadences de production industrielle ininterrompue et de produire ainsi une laize de tissu en biais de longueur infinie sans que le processus de fabrication connaisse des phases d'interruption qui sont rendues nécessaires, comme cela se pratique dans la technique de tissage habituel, pour le nouage des fils interrompus lors des changements de bobinots notamment, ainsi que par toutes opérations intermédiaires nécessaires, telles qu'ourdissage et garnissage de bobinots et canettes. Il en résulte une réduction sensible du coût de production.

A titre de variante, il doit être noté que les fils **15**_{**n**} pourraient être issus de plus d'une bobine **14,** avec ou sans alternance, chacune correspondant à un titre et/ou à une matière constitutive déterminée.

Il va de soi que l'opération d'ouverture de la foule **16** telle que décrite précédemment, fait intervenir un déplacement local des fils concernés en élévation et/ou en abaissement, de manière à respecter, comme cela est traditionnel en tissage, l'armure souhaitée pour l'entrelacement des fils **2** et **3**. Une telle ouverture peut être menée à bien par la mise en oeuvre d'un système de peignes assurant les fonctions de guidage latéral de chacun des fils, d'ouverture et de fermeture des demi-nappes et de frappe de chaque segment de fil coupé à partir de celui occupant la bordure de reprise **10".**

La **fig. 6** montre que, selon une variante du procédé, il peut être prévu de mettre à profit l'ouverture de la foule **16** pour insérer au moins un fil droit de renfort **6** emprisonné entré les fils entrelacés **2** et **3** et s'étendant parallèlement à la direction **y-y'.**

La **fig. 7** montre, de façon schématique, un exemple de construction d'un métier à tisser capable de mettre en oeuvre le procédé décrit ci-dessus pour obtenir le tissu en biais selon l'invention.

Selon cette figure, le métier se présente sous une forme constructive horizontale au sens général du terme, mais il est bien évident qu'un type de construction selon une direction verticale pourrait aussi être envisagée.

Le métier à tisser, désigné dans son ensemble par la référence **M,** comprend une section d'ourdissage **21** qui est destinée à délimiter le plan **P** décrit précédemment. Cette section d'ourdissage **21** est essentiellement constituée par les deux transporteurs de prise en charge **11** et **12** qui forment les moyens parallèles entre eux pour prendre en charge et déplacer sens travers les différents fils **15**_{**n**} ourdis comme dit précédemment.

Dans l'exemple illustré, les transporteurs **11** et **12** sont constitués chacun par deux duos de bandes transporteuses sans fin dont les brins supérieur **22** et inférieur **23** se faisant face sont superposés et pressés de manière à assurer le maintien des parties terminales de chaque fil **15**_{**n**} ourdi. Les bandes transporteuses **22** et **23** peuvent être de simples courroies ou des courroies à picots ou à aiguilles ou à revêtement accrochant ou encore adhésif.

Pour délimiter une bordure d'établissement **10'** et une bordure de reprise **10",** les bandes transporteuses inférieures **23** des moyens **11** et **12** présentent une longueur inférieure à celle des bandes **22** pour définir, en quelque sorte, des zones d'entrée et de sortie des fils **15**_{**n**} Les deux moyens **11** et **12** sont, comme dit précédemment, établis parallèlement l'un à l'autre en ayant une même longueur et en faisant chacun un angle α par rapport à la direction des bordures **10'** et **10"** du plan **P** dont la longueur d'établissement occupe la direction **x-x'.** En considération de cette direction, l'orientation des transporteurs **11** et **12** s'établit selon la direction **y-y'** qui correspond à la direction de production **L** de la laize de tissu en biais. Les moyens **11** et **12** sont distants l'un de l'autre sur la direction **x-x',** de préférence d'une mesure égale au double de la largeur considérée perpendiculairement à la direction **x-x',** entre les bordures **10'** et **10".**

Le métier à tisser comprend, par ailleurs, un troisième moyen de prise en charge et de transfert désigné par la référence **13** et qui répond aux caractéristiques constructives des moyens **11** et **12,** voire à des caractéristiques équivalentes au plan technique. Dans le cas illustré, le moyen **13** comprend donc aussi une bande transporteuse **22** supérieure et une bande transporteuse **23** inférieure. Le moyen **13** est situé parallèlement au moyen **11**, de manière que son entrée soit à même de prendre en charge le fil ourdi occupant la bordure de reprise **10"** dans la partie médiane de ce dernier. A cette fin, l'entrée **30** du moyen **12** et celle **31** du moyen **13** sont alignées selon la direction **z-z'** qui est orthogonale à la direction **x-x'.**

Dans le cas illustré, l'angle α est voisin de 45° et la longueur du troisième moyen de prise en charge et de transfert **13** est calculée pour que sa sortie soit sensiblement alignée avec la sortie du moyen **12** selon une direction qui est perpendiculaire à la direction **y-y'.**

Les moyens de prise en charge et de transfert sont chargés d'assurer le déplacement selon la direction oblique **y-y'** des fils de nappe ourdis **15**_{**n**} et, à cette fin, sont animés, par des organes moteurs non représentés mais classiques en la matière, d'entraînement en déplacements préférentiellement synchrones intermittents selon un pas qui correspond, élémentairement, à l'écartement devant être respecté entre chaque fil **15**_{**n**} de la nappe ourdie. Il doit, bien entendu, être considéré qu'il est possible de provoquer le déplacement synchrone continu des moyens **11** à **13** dans la mesure où les organes d'établissement de chaque fil **15**_{**n**} sont à même d'assurer la dépose de chaque longueur élémentaire de fil en temps masqué pour obtenir une disposition parallèle de ces fils sur le plan d'ourdissage **P.**

A distance de la sortie des moyens de prise en charge **11** et **13,** le métier comprend un cylindre **32** d'enroulement de la laize **1** produite. Cette distance est, avantageusement, mise à profit pour disposer des moyens **33** capables de border les lisières de la laize **1** produite au moyen d'une ganse, d'un ruban, d'une bande, etc. ..., ou encore d'assurer le garnissage d'un enrobage en toute matière appropriée. Il doit être considéré qu'un tel garnissage pourrait aussi provenir de la dépose préalable, par exemple à l'entrée des moyens **11** et **13** d'une couche de produit adhésif destinée à prendre en charge les extrémités des fils puis, ensuite, à être décollée des bandes transporteuses pour constituer les enrobages des lisières.

Une telle méthode de prise en charge peut, également, être retenue pour ce qui concerne les bandes transporteuses du moyen **12** en prévoyant, en plus au droit de la zone de sortie **34,** une pellicule ou un film de pelage, de manière à dégarnir les bandes transporteuses **22** et **23** au fur et à mesure qu'elles échappent de la bordure de reprise 10".

Le métier à tisser comprend, par ailleurs, un dispositif **40** de mise en place de chaque fil élémentaire **15**_{**n**}**,** au droit de la bordure d'établissement **10'**. Un tel dispositif est, par exemple, constitué par une pince de préhension **41** qui est adaptée à un chariot ou autre organe moteur susceptible d'être guidé en déplacement alternatif motorisé dans l'un et/ou l'autre sens de la flèche **f**_{**5**}**,** de façon à pouvoir prélever le fil **15,** issu d'une bobine **14,** pour le faire passer sur la section d'entrée du transporteur **11** et l'amener ensuite jusqu'à la section d'entrée du transporteur **12**.

La course selon la flèche **f**_{**5**} prend en considération la présence de l'organe de coupe **19** qui est situé au-delà de la pince **20** en prenant en compte le sens de dévidage du fil par rapport à la bobine **14**. La position de la pince **20** peut être considérée comme étant approximativement celle de prise en charge par la pince **41** lors de la phase d'extension-dévidage du fil **15**.

Le métier à tisser comprend, encore, une section **45** d'ouverture-fermeture de la foule **16** par action sur la nappe de fils ourdis pour la constituer en deux demi-nappes. Un tel système **45** comprend, selon les **fig. 7** à **12,** une pluralité de peignes ou analogues **50** chargés, de prendre en charge les fils **15**_{**n**} pour en assurer le guidage latéral et le transfert pas à pas, le cas échéant, le maintien de leur écartement relatif sélectionné. Ces peignes **50** sont, avantageusement, constitués chacun par deux parois **51** délimitant une sorte d'étrier ouvert vers le haut et chargé de guider un fil **15**_{**n**}**.** Les parois **51** sont montées en bout d'une lame **52** déformable élastiquement qui est liée à un système d'entraînement en déplacement **53** susceptible d'adopter différentes formes structurelles.

A titre d'exemple selon les **fig. 9** et **10,** le système **53** est constitué par une bande sans fin **54** susceptible d'être animée d'un déplacement intermittent dans le sens de la flèche **f**_{**6**} en passant sur des organes de renvoi **55** ayant pour effet d'établir certaines des lames **52** dans un même plan sous le plan d'ourdissage **P** avec pour lesdites barres une orientation des étriers ouverts vers le haut. Il doit être considéré qu'une forme structurelle différente pourrait consister à adapter les lames **52** sur un chariot pouvant être animé d'un déplacement alternatif en étant associé à un système d'effacement, de manière que chaque peigne **50** puisse être déplacé latéralement dans le sens travers, en même temps que les fils **15**_{**n**} pour chaque pas d'incrémentation puis, ensuite, abaissé pour être effacé en dessous de la nappe de fils ourdis, afin d'être ramené à une position initiale dans laquelle il est de nouveau élevé pour prendre en charge un autre fil **15**_{**n**}**.**

Quel que soit le système mis en oeuvre, les lames **52** sont aussi associées à des poussoirs d'élévation **56** qui peuvent être commandés de toute manière appropriée et sélectivement en fonction de l'armure choisie pour être élevés à partir d'une position d'effacemement, telle qu'illustrée aux **fig. 9** et **10** jusqu'à une position d'élévation, telle qu'illustrée par la **fig. 11.** Chaque poussoir élevé agit sur la lame correspondante pour déformer celle-ci vers le haut, de telle façon que le peigne **50** élève le fil **15**_{**n**} correspondant pour délimiter, par rapport à ceux maintenus en place, la foule **16** dans laquelle le segment de fil **15**_{**nb**}**,** coupé à partir du fil **15**_{**n**} occupant la bordure de reprise **10",** se trouve inséré, comme décrit en relation avec le procédé.

Le système d'ouverture-fermeture **45,** tel que décrit ci-dessus, est, avantageusement, monté sur un châssis **57** qui est porté par un banc **58** par rapport auquel il peut être déplacé par un organe moteur approprié pour être animé d'un déplacement dans le double sens de la flèche f₇ par rapport à la position initiale dans laquelle il ouvre la foule **16**.

Ainsi, après l'insertion du segment de fil **15**_{**nb**} dans la foule **16,** comme illustré par la **fig. 11,** les poussoirs **56** sont commandés en rétraction, de manière à ramener l'ensemble des peignes dans la position d'origine dans laquelle ils sont alignés parallèlement au plan d'ourdissage **P (fig. 12)**. Dans cet état, l'organe moteur est commandé pour déplacer l'ensemble du système sur le banc **58** en direction de l'alignement des sections d'entrée **30** et **31** des moyens de prise en charge **11** et **13,** de façon que les différents peignes **50** assument une fonction de battant pour frapper et plaquer le segment de fil inséré **15**_{**nb**} contre les précédents à la manière de ce qui se produit dans le tissage conventionnel, tel que cela est montré par la **fig. 12**.

Le métier à tisser est enfin pourvu, encore, de l'organe de préhension et d'insertion **18** qui est destiné à prendre en charge l'extrémité libre après coupure du segment **15**_{**nb**} de fil **15**_{**n**} occupant la bordure de reprise **10",** pour l'insérer dans la foule **16**. Un tel organe peut être constitué par une pince de préhension adaptée en bout d'une lance **61** susceptible d'être introduite dans la foule, par exemple à partir de la bordure d'établissement **10'.** Il va de soi qu'une disposition inverse peut également être envisagée. Dans tous les cas, la lance est animée d'une course rectiligne alternative qui est suffisante pour insérer le segment de fil coupé **15**_{**nb**} dans la foule **16** sur toute la largeur de la nappe ourdie.

Il va de soi que la lance **61** peut aussi être remplacée par deux demi-lances opposées pourvues, chacune en bout, de moyens complémentaires de préhension et animées de déplacements rectilignes inversement synchronisés.

Il peut aussi être prévu de réaliser l'organe **61** sous la forme d'un actionneur à déplacement rectiligne alternatif, doté de moyens de préhension latéraux et qui serait, dans une position d'attente, immobilisé parallèlement au segment de fil devant être coupé au droit de la bordure de reprise **10".** Un tel organe de préhension serait alors monté sur un pivot vertical situé à proximité de la section de coupe du fil, de manière qu'après prise en charge, il puisse être soumis à une rotation pour amener la pince de préhension **18** qu'il comporte dans l'axe de la foule, à l'intérieur de laquelle le segment de fil **15**_{**nb**} coupé, et prélevé en son entier, serait alors inséré. Comme illustré par la **fig. 8,** l'organe **61** est disposé pour prendre en charge l'extrémité du segment **15**_{**nb**} sectionné par l'organe de coupe **17** qui est situé à proximité de la section d'entrée **31** du moyen **13**.

Lorsque l'organe de préhension **61** est du type illustré schématiquement par la **fig. 7,** le métier est doté, supplémentairement, d'un doigt **70** d'inflexion qui, dans une forme de réalisation, est constitué par une tige verticale cylindrique, implantée sensiblement au droit de la bordure de reprise **10"** et à distance de l'organe de coupe **17.** Un tel doigt est escamotable, de façon à pouvoir être commandé en élévation après déplacement sens travers du fil **15**_{**n**} amené au droit de la bordure **10"**

Une séquence fonctionnelle peut alors s'établir de la manière suivante.

L'organe de préhension, tel que la pince **18,** vient saisir le fil **15**_{**n**} occupant la bordure de reprise **10",** puis l'organe de coupe **17** est actionné pour couper ledit fil et laisser subsister un premier segment de fil **15**_{**na**} qui est retenu au droit de la sortie du moyen **11** et de l'entrée du moyen **13** pour constituer ultérieurement un fil **2**.

L'organe **18** peut alors être commandé en course de déplacement à l'intérieur de la foule **16** selon une direction perpendiculaire à la direction **x-x',** de telle sorte que le segment de fil **15**_{**nb**} coupé est entraîné et amené à contourner le point d'inflexion **70** pour être disposé et convenablement aligné à l'intérieur de la foule **16**.

Dans une application largement préférée, le fil utilisé et dévidé à partir de la bobine **14** est du type plat, en étant par exemple constitué par une association multi-filaments de fibres de carbone qui peuvent par exemple être du type 3K, 6K, 12K, voire 24K, 48K, 80K. Dans un tel exemple de mise en service, il est impératif de pouvoir insérer dans la foule **16** le segment de fil plat **15**_{**nb**} sans lui faire subir une quelconque torsion qui pourrait normalement intervenir par contournement du point d'inflexion **70**. Afin de respecter cette exigence, le point d'inflexion **70** peut alors, avantageusement, être réalisé comme illustré par la **fig. 13** en étant constitué par un doigt **71** associé à une barrette **72** délimitant avec le doigt un guichet de passage de largeur restreinte. Le doigt **71** s'étend, au-dessus de la nappe de fils ourdi **15**_{**n**}**,** de manière que le dernier fil occupant la bordure de reprise **10",** soit engagé entre le doigt **71** et la barrette **72**. En outre, la disposition du point d'inflexion **70** est effectuée de telle sorte que le doigt **71** s'étende, de façon oblique par rapport à la direction **x-x',** en étant orienté à 45° pour être dirigé vers la foule **16.**

De cette manière, lorsque le segment de fil **15**_{**nb**} est prélevé, il est automatiquement amené à s'enrouler en une demi-boucle ouverte sur le doigt **71** qui en assure l'inflexion selon une direction à 90° par rapport à la direction originelle, sans effet de torsion induit.

Un même effet peut être obtenu en mettant en oeuvre des organes à caractère dynamique plutôt que statique et en remplaçant le doigt **71** par un barreau retourneur susceptible d'être animé éventuellement d'une rotation sur son axe sur 180° immédiatement après l'actionnement de l'organe de coupe **17,** de façon que la partie terminale **15'**_{**nb**}**,** comprise entre le barreau retourneur et l'organe de coupe, soit automatiquement, après retournement, orientée selon la direction favorable à une prise en charge par l'organe de préhension, tel que **18,** se déplaçant parallèlement à la foule **16,** comme cela est illustré par la **fig. 14.**

Le point d'inflexion **70** pourrait aussi comporter à la place de la barrette **72** un patin ou une mâchoire de serrage relatif de la partie terminale **15'**_{**nb**}**.**

Enfin, le métier peut comporter un dispositif d'insertion d'au moins un fil droit de renfort, tel que le fil portant la référence **6** aux **fig. 1 et 6**. Un tel dispositif, désigné dans son ensemble par la référence **80** aux **fig. 15** et **16,** comprend une barre guide-fil **81** portant au moins un oeillet **82** dans lequel est engagé le fil **6** qui est dévidé d'une bobine superposée non représentée. La barre guide-fil **81** est disposée en butée contre les peignes **50** entre ces derniers et l'alignement des entrées **30** et **31** des moyens de prise en charge et de transfert **11** et **13**. Au delà de l'oeillet **82,** chaque fil **6** est inséré dans la foule **16** pour être emprisonné dans une zone de croisement entre un fil **2** et un fil **3** composant la laize de tissu en biais **1.**

Les **fig. 15** et **16** montrent une possibilité d'insertion de plusieurs fils de renfort droit **6** qu'il convient, dans un tel cas, de pouvoir emprisonner pour qu'ils s'établissent parallèlement à la direction de formation de la laize, définie par l'axe **y-y'.** Dans un tel cas, le dispositif d'insertion comprend alors, pour chaque fil de renfort **6,** une aiguille escamotable **83** qui assure, dans sa position d'abaissement, telle qu'illustrée par la **fig. 15,** le maintien de la partie du fil de renfort **6** emprisonnée au droit du dernier fil **3** inséré et à distance des oeillets **82**.

Lors de l'opération de frappe, exécutée comme dit précédemment par les peignes **50,** les aiguilles **83** sont escamotées, comme illustré par la **fig. 17,** de manière à permettre l'insertion à fond d'entrecroisement du dernier segment **15**_{**nb**} de fil inséré. Lors de la phase de retrait des peignes **50,** les aiguilles **83** sont animées d'un mouvement inverse pour venir maintenir chaque fil **6** dans la position d'attente, telle qu'illustrée par la **fig. 18.**

Il doit être noté que, pour l'obtention du résultat souhaité, chaque aiguille pivotante **83** est décalée de l'oeillet **82** lui correspondant d'une largeur de fil élémentaire **15**_{**n**}**.**

**Les fig. 16 et 18** montrent un exemple de tissage de la laize **1** selon une armure satin. **Les fig. 19 et 20** illustrent un exemple de tissage selon l'invention avec adoption d'une armure sergé **2/1,** avec position des oeillets **82** lors de l'insertion du segment de fil **15**_{**nb**} **(fig. 19)** et lors de la frappe dudit segment **(fig. 20).**

### APPLICATION INDUSTRIELLE :

L'invention trouve une application préférée dans la production de tissus dits techniques à ± 45° et réservés à la production de pièces en forme à partir d'une matrice en matière synthétique dans laquelle ledit tissu est noyé en tant qu'armature de renfort.

L'invention n'est pas limitée aux exemples décrits et représentés, car diverses modifications peuvent y être apportées sans sortir de son cadre.

## Revendications

1. Tissu en biais, **caractérisé en ce qu'**il se présente sous la forme d'une laize de longueur **(L)** et de largeur **(l)** finie, constituée de fils **(2, 3)** entrelacés, établis selon des directions respectives **(D et d)** obliques par rapport à la longueur **(L)** et dont aucun ne présente de nouage, même pour une longueur **(L)** infinie de la laize.

2. Tissu selon la revendication 1, **caractérisé en ce qu'**il comporte au moins un fil de renfort **(6)** emprisonné entre les fils entrelacés et s'étendant parallèlement à la longueur **(L)**.

3. Tissu selon la revendication 1 ou 2, **caractérisé en ce que** l'une au moins des lisières **(1**_{**a**}**, 1**_{**b**}**)** de la laize **(1)** est formée par les extrémités des fils entrelacés et coupés.

4. Tissu selon les revendications 1 à 3, **caractérisé en ce que** l'une des lisières de la laize est formée par des boucles **(4)** reliant deux fils **(2)** successifs.

5. Tissu selon l'une des revendications 1 à 4, **caractérisé en ce que** l'une au moins des lisières de la laize est bordée.

6. Tissu selon l'une des revendications 1 à 5, **caractérisé en ce que** les fils entrelacés le sont selon l'une des armatures suivantes : satin, taffetas, sergé.

7. Tissu selon l'une des revendications 1 à 6, **caractérisé en ce que** les fils entrelacés occupent des directions respectives voisines de + et - 45° par rapport à la longueur **L**.

8. Tissu selon l'une des revendications 1 à 7, **caractérisé en ce que** les fils entrelacés sont monofilament.

9. Tissu selon l'une des revendications 1 à 7, **caractérisé en ce que** les fils entrelacés sont multifilaments.

10. Tissu selon l'une des revendications 1 à 9, **caractérisé en ce que** les fils entrelacés sont plats et exempts de torsion.

11. Tissu selon l'une des revendications 1 à 10, **caractérisé en ce qu'**il est réalisé sous la forme d'une laize **(1)** de longueur **(L)** infinie et de largeur **(l)** finie en étant constituée de fils entrelacés de longueur finie.

12. Procédé de fabrication d'un tissu en biais se présentant sous la forme d'une laize **(1)** de largeur finie et de longueur infinie,
**caractérisé en ce qu'**il consiste à :
• ourdir une nappe de fils **(15)** de direction **(x-x')** parallèles entre eux en les faisant prendre en charge par un premier **(11)** et un deuxième moyen **(12)** de transfert occupant des directions parallèles **(y-y')** entre elles qui font un angle (α) avec la direction **(x-x'),**
• constituer progressivement ladite nappe en disposant successivement des fils au droit d'une bordure **(10')** dite d'établissement de la nappe,
• déplacer d'un pas lesdits fils dans le sens travers oblique par les premier et deuxième moyens de tranfert depuis la bordure dite d'établissement vers une bordure opposée **(10")** dite de reprise,
• faire prendre en charge supplémentairement le fil **(15**_{**n**}**)** occupant la bordure de reprise **(10")** par un troisième moyen de transfert **(13)** situé à distance et parallèlement au premier moyen pour agir sur la partie sensiblement médiane dudit fil,
• ouvrir la nappe en deux demi-nappes pour délimiter une foule **(16)** à proximité des premier et troisième moyens de transfert,
• couper, dans sa partie sensiblement médiane, le fil **(15**_{**n**}**)** établi et amené au droit de la bordure de reprise,
• laisser en place la partie **(15**_{**na**}**)** dudit fil **(15**_{**n**}**)** maintenue par l'entrée du troisième moyen de transfert et la sortie du premier moyen de transfert pour constituer un fil **(2)** de la future laize,
• prélever le segment dudit fil **(15**_{**nb**}**)** situé entre le troisième et le deuxième moyens de transfert et l'insérer dans la foule selon une direction **(z-z')** perpendiculaire à la direction **(x-x')** depuis la bordure de reprise vers la bordure d'établissement pour constituer un fil **(3)** de la future laize,
• procéder de même successivement avec chaque fil amené au droit de la bordure de reprise, tout en disposant, complémentairement, un nouveau fil au droit de la bordure d'établissement et constituer progressivement un entrelac de segments de fils pris en charge par les premier et troisième moyens de transfert et qui progresse selon la direction oblique **(y-y')** par rapport à la direction **(x-x').**

13. Procédé selon la revendication 12, **caractérisé en ce qu'**on frappe chaque segment de fil **(15**_{**nb**}**)** inséré successivement dans la foule.

14. Procédé selon la revendication 12, **caractérisé en ce qu'**on établit chaque fil **(15**_{**n**}**)** de la nappe en prélevant, à partir d'une bobine débitrice **(14),** une longueur élémentaire de fil choisie pour être prise en charge, à la fois par les premier et deuxième moyens de transfert.

15. Procédé selon la revendication 12, **caractérisé en ce qu'**on établit chaque fil de la nappe à partir du fil **(15)** dévidé en continu de la bobine débitrice par un chariot trameur en zigzag coopérant avec des picots ou aiguilles de retenue présentés par les premier et deuxième moyens de transfert, puis **en ce qu'**on coupe le fil **(15)** amené au droit de la bordure de reprise **(10")** en sortie du deuxième moyen de transfert et en amont du troisième moyen.

16. Procédé selon la revendication 12, **caractérisé en ce qu'**on fait prendre en charge chaque fil **(15**_{**n**}**)** de la nappe pendant toute sa phase de transfert sens travers depuis la bordure d'établissement **(10')** jusqu'à la bordure de reprise **(10")** par un système de peignes **(50)** assurant les fonctions de guidage latéral des fils, d'ouverture et fermeture des demi-nappes selon l'armure choisie et de frappe de chaque segment de fil inséré dans la foule **(16).**

17. Procédé selon la revendication 12, **caractérisé en ce qu'**on dispose le second moyen de transfert **(12)** sur un support mobile, de compensation de la réduction apparente de longueur des fils par suite de l'ouverture de la foule.

18. Procédé selon la revendication 12, **caractérisé en ce qu'**on emprisonne, entre les fils de la nappe et les segments de fils insérés, au moins un fil droit de renfort **(6)** s'étendant parallèlement à la longueur **(L)** de la laize.

19. Procédé selon la revendication 18, **caractérisé :**
• **en ce qu'**on introduit le fil de renfort **(6)** par un oeillet guide-fil **(82)** disposé sensiblement à l'aplomb de l'ouverture de la foule, entre le système de peignes **(50)** et la direction d'insertion de chaque segment de fil,
• et **en ce que** ledit fil de renfort **(6)** est temporairement retenu en position entre chaque insertion d'un segment de fil, sensiblement au droit du dernier segment déjà inséré, par une aiguille d'alignement amovible **(83).**

20. Procédé selon la revendication 19, **caractérisé en ce que** l'aiguille d'alignement est décalée latéralement par rapport à l'oeillet guide-fil d'une mesure égale à la largeur du fil **(15**_{**n**}**).**

21. Procédé selon la revendication 12, **caractérisé en ce qu'**il consiste, lorsque les fils constituant la nappe sont de type plat, à mettre en oeuvre, après la coupe du fil amené au droit de la bordure de reprise, un mécanisme de retournement et d'inflexion sans torsion **(70).**

22. Procédé selon la revendication 12, **caractérisé en ce qu'**il consiste à border l'une au moins des lisières de la laize prise en charge par les premier et trosième moyens de prise en charge et de transfert.

23. Métier à tisser pour la fabrication en continu d'un tissu en biais, se présentant sous la forme d'une laize **(1)** de largeur **(l)** finie et de longueur **(L)** infinie, **caractérisé en ce qu'**il comprend :
• une section **(21)** d'ourdissage d'une nappe de fils **(15**_{**n**}**)** établis successivement, parallèlement les uns aux autres à partir d'une bordure **(10')** d'établissement de la nappe,
• un premier **(11)** et un deuxième moyens **(12)** de prise en charge et de transfert transversal oblique desdits fils en direction d'une bordure **(10")** de la nappe dite de reprise, lesdits moyens étant établis parallèlement entre eux selon une direction oblique (α) par rapport à celle **(x-x')** des fils et cette direction oblique définissant la direction et le sens de production **(y-y')** de la laize,
• un troisième moyen **(13)** établi à distance et parallèlement au deuxième et entraîné dans le même sens que les deux premiers, de manière à prendre en charge la partie sensiblement médiane du fil **(15**_{**n**}**)** de la nappe occupant la bordure de reprise,
• une section **(45)** d'ouverture-fermeture de la nappe en deux demi-nappes pour délimiter une foule **(16)** en amont des premier et troisième moyens de prise en charge selon le sens de production de la laize,
• des moyens **(17-18)** pour, d'une part, couper le fil **(15**_{**n**}**)** de la nappe occupant la bordure de reprise, en amont du troisième moyen de prise en charge, d'autre part, laisser subsister entre le premier et le troisième moyen de prise en charge une partie **(15**_{**na**}**)** de fil destinée à constituer un fil **(2)** de la laize et, par ailleurs, prélever et insérer dans la foule ouverte le segment de fil **(15**_{**nb**}**)** compris entre la coupe et le deuxième moyen de prise en charge,
• et des moyens **(50)** pour frapper chaque segment de fil **(15**_{**nb**}**)** inséré et le faire prendre en charge par les premier et troisième moyens qui assurent le guidage de la laize de tissu en biais ainsi produite.

24. Métier à tisser en biais selon la revendication 23, **caractérisé en ce que** la section d'ourdissage comprend, en association avec la bordure d'établissement **(10'),** un dispositif **(40)** de mise en place successive d'un fil **(15**_{**n**}**)** tendu entre les extrémités d'entrée des premier et deuxième moyens de prise en charge et de transfert.

25. Métier à tisser en biais selon la revendication 24, **caractérisé en ce que** le dispositif de mise en place **(40)** est constitué par un moyen de préhension **(41)** apte à dérouler une longueur élémentaire de fil à partir d'une bobine **(14),** à l'établir entre les sections d'entrée des premier et deuxième moyens de prise en charge et **en ce que** le dispositif est associé à un organe apte à couper cette longueur élémentaire.

26. Métier à tisser en biais selon la revendication 24, **caractérisé en ce que** le dispositif de mise en place **(40)** est constitué par un chariot trameur en zigzag déroulant un fil d'une bobine et le passant autour de picots ou aiguilles présentés par les premier et deuxième moyens de prise en charge et de transfert et **en ce qu'**il comprend alors un organe supplémentaire de coupe **(17**_{**a**}**)** situé à la sortie du deuxième moyen de transfert **(12).**

27. Métier à tisser en biais selon la revendication 23, **caractérisé en ce que** les moyens de prise en charge et de transfert sont constitués par des bandes sans fin animées de déplacements synchrones.

28. Métier à tisser en biais selon la revendication 23 ou 27, **caractérisé en ce que** les moyens de prise en charge et de transfert sont pourvus de systèmes d'accrochage temporaire des fils.

29. Métier à tisser en biais selon l'une des revendications 23, 27 ou 28, **caractérisé en ce que** les moyens de prise en charge et de transfert occupent une direction à 45° par rapport à celle des fils de la nappe.

30. Métier à tisser en biais selon l'une des revendications 23 et 27 à 29, **caractérisé en ce que** le premier et/ou le troisième moyens de prise en charge sont associés à des moyens **(33)** pour border l'une au moins des lisières de la laize.

31. Métier à tisser en biais selon la revendication 23, **caractérisé en ce que** la section d'ouverture-fermeture comprend un système de peignes **(50)** prenant en charge, individuellement, les fils **(15**_{**n**}**)** de la nappe en assurant leur guidage latéral, leur transfert pas à pas, et leur écartement relatif sélectionné en fonction de l'armure choisie pour délimiter la foule d'insertion et la frappe du segment de fil inséré.

32. Métier à tisser en biais selon la revendication 31, **caractérisé en ce que** le système de peignes **(50)** comprend, pour chaque fil de la nappe, une lame **(52)** déformable élastiquement, associée à un poussoir **(56)** à commande sélective et formant un étrier **(51)** de guidage latéral du fil, de transfert latéral de ce dernier et de frappe du segment de fil inséré.

33. Métier à tisser en biais selon la revendication 23, **caractérisé en ce que** les moyens pour couper le fil **(15**_{**n**}**),** occupant la bordure de reprise **(10")** et pour l'insérer dans la foule **(16),** comprennent un organe **(17)** de coupe dudit fil, un organe **(18)** de préhension du segment de fil **(15**_{**nb**}**)** compris entre la coupe et le second moyen de prise en charge **(12)** et un organe **(61)** d'insertion dudit segment dans la foule depuis la bordure de reprise en direction de la bordure d'établissement **(10').**

34. Métier à tisser en biais selon la revendication 33, **caractérisé en ce que** l'organe d'insertion est une lance.

35. Métier à tisser en biais selon la revendication 33, **caractérisé en ce que** l'organe de préhension est une lance montée pivotante et capable de saisir le segment de fil coupé, parallèlement à sa longueur, de lui faire subir, dans le même plan, un déplacement de 90° pour l'amener face à la foule ouverte et d'assurer son insertion dans ladite foule.

36. Métier à tisser en biais selon l'une des revendications 33 à 35, **caractérisé en ce que** les moyens pour couper et insérer le segment de fil sont associés à un doigt retourneur **(70)** assumant une fonction d'orientation.

37. Métier à tisser en biais selon la revendication 36, **caractérisé en ce que** le doigt retourneur **(70)** comprend un barreau cylindrique **(71)** associé à une barrette **(72)** avec laquelle il délimite un guichet de passage du fil **(15**_{**n**}**)** occupant la bordure de reprise **(10"),** ledit barreau, étant orienté à 45° par rapport à la direction dudit fil.

38. Métier à tisser en biais selon la revendication 37, **caractérisé en ce que** le barreau est monté orientable sur son axe.

39. Métier à tisser en biais selon la revendication 23, **caractérisé en ce qu'**il comprend un dispositif d'insertion d'au moins un fil droit de renfort **(6)** établi parallèlement à la longueur de la laize et emprisonné entre les fils de la nappe et les segments de fils insérés.

40. Métier à tisser en biais selon la revendication 39, **caractérisé en ce que** le dispositif d'insertion comprend un oeillet guide-fil **(82)** disposé sensiblement à l'aplomb de la section d'ouverture-fermeture de la nappe.

41. Métier à tisser en biais selon la revendication 39 ou 40, **caractérisé en ce que** le dispositif d'insertion comprend, sur une aiguille **(83)** d'alignement amovible disposée sensiblement à l'aplomb du dernier segment de fil inséré et décalée d'une largeur de fil par rapport à l'oeillet.

## Claims

1. A bias fabric, **characterized in that** it is in the form of a cloth of length (L) and of finite width (ℓ), being constituted by interlaced yarns (2, 3) extending in respective directions (D and d) that are oblique relative to the length (L), and each of which presents no knotting, even for a cloth of indefinite length (L).

2. A fabric according to claim 1, **characterized in that** it includes at least one reinforcing yarn (6) held captive between the interlaced yarns and extending parallel to the length (L).

3. A fabric according to claim 1 or claim 2, **characterized in that** at least one of the selvages (1a, 1b) of the cloth (1) is formed by the ends of the interlaced and cut yarns.

4. A fabric according to claims 1 to 3, **characterized in that** one of the selvages of the cloth is formed by loops (4) interconnecting two successive yarns (2).

5. A fabric according to any one of claims 1 to 4, **characterized in that** at least one of the selvages of the cloth is bound.

6. A fabric according to any one of claims 1 to 5, **characterized in that** the yarns are interlaced with one of the following weaves: satin, taffeta, serge.

7. A fabric according to any one of claims 1 to 6, **characterized in that** the interlaced yarns occupy respective directions close to +45° and -45° relative to the length L.

8. A fabric according to any one of claims 1 to 7, **characterized in that** the interlaced yarns are monofilament yarns.

9. A fabric according to any one of claims 1 to 7, **characterized in that** the interlaced yarns are multifilament yarns.

10. A fabric according to any one of claims 1 to 9, **characterized in that** the interlaced yarns are flat and free from twisting.

11. A fabric according to any one of claims 1 to 10, **characterized in that** it is made in the form of a cloth (1) of indefinite length (L) and of finite width (ℓ), being made up of interlaced yarns of finite length.

12. A method of manufacturing bias fabric in the form of a cloth (1) of finite width and of indefinite length,
the method being **characterized in that** it consists in:
· warping a sheet of yarns (15) parallel to a direction (x-x') by causing them to be taken in charge by first and second transfer means (11, 12) occupying mutually parallel directions (y-y') at an angle (α) with the direction (x-x');
· progressively building up said sheet by placing the yarns successively along a sheet set-up edge (10');
· moving said yarns by the first and second transfer means through one step in the oblique transverse direction from the set-up edge towards an opposite "take-up" edge (10") ;
· causing the yarn (15ₙ) occupying the take-up edge (10") additionally to be taken in charge by a third transfer means (13) situated at a distance from and parallel to the first transfer means in order to act substantially on the middle portion of said yarn;
· opening the sheet to form two half-sheets so as to define a shed (16) close to the first and the third transfer means;
· cutting the set-up yarn (15ₙ) brought substantially over the take-up edge substantially in the middle portion thereof;
· leaving in place that portion (15^{na}) of said yarn (15ₙ) that is held by the inlet of the third transfer means and by the outlet of the first transfer means to constitute a yarn (2) of the future cloth;
· taking the segment (15_{nb}) of said yarn that is situated between the third and the second transfer means and inserting it into the shed along a direction (z-z') perpendicular to the direction (x-x') from the take-up edge towards the set-up edge so as to constitute a yarn (3) of the future cloth; and
· proceeding in the same manner in succession with each yarn brought to the take-up edge while also placing a new yarn along the set-up edge and progressively building up an interlace of yarn segments taken in charge by the first and third transfer means and progressing along the direction (y-y') that is oblique relative to the direction (x-x').

13. A method according to claim 12, **characterized by** beating each segment of yarn (15_{nb}) inserted successively into the shed.

14. A method according to claim 12, **characterized in that** each yarn (15ₙ) of the sheet is set up by using the first and the second transfer means simultaneously to take a unit length of yarn for being taken in charge from a feed reel (14).

15. A method according to claim 12, **characterized in that** each yarn of the sheet is set up from the yarn (15) unwound continuously from the feed reel by means of a zigzag picking carriage co-operating with retaining needles or pins presented by the first and second transfer means, and then cutting the yarn (15) when brought to the take-up edge (10") at the outlet from the second transfer means and upstream from the third means.

16. A method according to claim 12, **characterized in that** each yarn (15ₙ) of the sheet is taken in charge throughout its transfer in the transverse direction from the set-up edge (10') to the take-up edge (10") by a set of combs (50) performing the functions of guiding the yarns laterally, of opening and closing the half-sheets in a selected weave, and of beating each yarn segment inserted into the shed (16).

17. A method according to claim 12, **characterized in that** the second transfer means (12) is placed on a moving support for compensating the apparent reduction in yarn length when the shed is opened.

18. A method according to claim 12, **characterized in that** at least one straight reinforcing yarn (6) extending parallel to the length (L) of the cloth is inserted between the yarns of the sheet and the inserted yarn segments.

19. A method according to claim 18, **characterized:**
· **in that** the reinforcing yarn (6) is inserted by a yarn-guide eyelet (82) placed substantially over the opening of the shed, between the comb system (50) and the insertion direction of each yarn segment; and
· **in that** said reinforcing yarn (6) is temporarily held in position between each insertion of a yarn segment, substantially in the vicinity of the most recently inserted segment, by a removable alignment needle (83).

20. A method according to claim 19, **characterized in that** the alignment needle is offset laterally relative to the yarn-guide eyelet by a distance equal to the width of the yarn (15ₙ).

21. A method according to claim 12, **characterized in that** when the yarns constituting the sheet are of the flat type, the method consists in implementing a mechanism (70) for turning over and bending the yarn without twisting after the yarn brought to the take-up edge has been cut.

22. A method according to claim 12, **characterized in that** it consists in binding at least one of the selvages of the cloth taken in charge by the first and third handling and transfer means.

23. A loom for continuously manufacturing a bias fabric, the fabric being in the form of a cloth (1) of finite width (ℓ) and of indefinite length (L), the loom being **characterized in that** it comprises:
· a section (21) for warping a sheet of yarns (15ₙ) that are set up in succession parallel to one another from a sheet set-up edge (10');
· first and second handling and transverse transfer means (11, 12) extending obliquely relative to said yarns towards a "take-up" edge (10") of the sheet, said means extending parallel to each other along a direction (α) that is oblique relative to the direction (x-x') of the yarns, said oblique direction defining the direction (y-y') in which the cloth is produced;
· third means (13) set up at a distance from and parallel to the second means and driven in the same direction as the first two means so as to take in charge the substantially middle portion of the yarn (15ₙ) of the sheet that occupies the take-up edge;
· a section (45) for opening and closing the sheet to form two half-sheets so as to define a shed (16) upstream from the first and second handling means in the cloth production direction;
· means (17-18) serving firstly to cut the yarn (15ₙ) of the sheet that occupies the take-up edge at a point upstream from the third handling means, and secondly to leave a portion (15ₙₐ) of yarn for constituting one of the yarns (2) of the cloth in place between the first and third handling means, while also taking hold of the segment of yarn (15_{nb}) extending between the cut and the second handling means and inserting it into the open shed; and
· means (50) for beating each inserted yarn segment (15_{nb}) and causing it to be taken in charge by the first and third means which guide the resulting bias fabric.

24. A bias loom according to claim 23, **characterized in that** the warping section comprises, in association with the set-up edge (10'), a placing device (40) for successively placing yarns (15ₙ) tensioned between the inlet ends of the first and second handling and transfer means.

25. A bias loom according to claim 24, **characterized in that** the placing device (40) is constituted by gripping means (41) suitable for unwinding a unit length of yarn from a reel (14), for setting it up between the inlet sections of the first and second handling means, and **in that** the device is associated with a member suitable for cutting off said unit length.

26. A bias loom according to claim 24, **characterized in that** the placing device (40) is constituted by a zigzag picking carriage unwinding a yarn from a reel and passing it around pins or needles presented by the first and second handling and transfer means, and **in that** it then comprises an additional cutting member (17ₐ) situated at the outlet from the second transfer means (12).

27. A bias loom according to claim 23, **characterized in that** the handling and transfer means are constituted by endless belts that are driven to move synchronously.

28. A bias loom according to claim 23 or claim 27, **characterized in that** the handling and transfer means are provided with means for temporarily securing the yarns.

29. A bias loom according to any one of claims 23, 27, and 28, **characterized in that** the handling and transfer means lie in a direction that is at 45° relative to the direction of the yarns of the sheet.

30. A bias loom according to any one of claims 23 and 27 to 29, **characterized in that** the first and/or third handling means are associated with means (33) for binding at least one of the selvages of the cloth.

31. A bias loom according to claim 23, **characterized in that** the opening and closing section comprises a system of combs (50) taking charge individually of the yarns (15ₙ) of the sheet by providing them with lateral guidance, stepwise transfer, and relative spacing selected as a function of the selected weave so as to define the insertion shed and the beating of the inserted yarn segment.

32. A bias loom according to claim 31, **characterized in that** the comb system (50) comprises, for each yarn of the sheet, an elastically deformable blade (52) associated with a selectively controlled pusher (56) forming a bracket (51) for guiding the yarn laterally, for transferring the yarn laterally, and for beating the inserted yarn segment.

33. A bias loom according to claim 23, **characterized in that** the means for cutting the yarn (15ₙ) occupying the take-up edge (10") and for inserting it into the shed (16) comprise a member (17) for cutting said yarn, a member (18) for taking hold of the segment of yarn (15_{nb}) extending between the cut and the second handling means (12) and a member (61) for inserting said segment into the shed from the take-up edge towards the set-up edge (10').

34. A bias loom according to claim 33, **characterized in that** the insertion member is a rod.

35. A bias loom according to claim 33, **characterized in that** the holding member is a rod that is pivotally mounted and capable of taking hold of the cut-off segment of yarn, parallel to its length, and for causing it to be moved in a common plane through 90° so as to face the open shed and so as to insert it into said shed.

36. A bias loom according to any one of claims 33 to 35, **characterized in that** the means for cutting and inserting the yarn segment are associated with a turn-over finger (70) performing an orienting function.

37. A bias loom according to claim 36, **characterized in that** the turn-over finger (70) comprises a cylindrical bar (71) associated with a tongue (72) with which it defines a notch for passing the yarn (15ₙ) that occupies the take-up edge (10"), said bar being oriented at 45° relative to the direction of said yarn.

38. A bias loom according to claim 37, **characterized in that** the bar is mounted so as to be capable of pivoting about its axis.

39. A bias loom according to claim 23, **characterized in that** it includes a device for inserting at least one straight reinforcing yarn (6) extending parallel to the length of the cloth and held captive between the yarns of the sheet and the inserted yarn segments.

40. A bias loom according to claim 39, **characterized in that** the insertion device comprises a yarn-guide eyelet (82) disposed substantially over the section for opening and closing the sheet.

41. A bias loom according to claim 39 or claim 40, **characterized in that** the insertion device comprises, on a removable alignment needle (83) disposed substantially over the last-inserted yarn segment and offset by one segment width from the eyelet.

## Patentansprüche

1. Diagonalstoff, **dadurch gekennzeichnet, dass** er die Form einer Bahn mit endlicher Länge (L) und endlicher Breite (I) hat, die aus zwei verwebten Fäden (2, 3) besteht, die nach jeweils schrägen Richtungen (D und d) zur Länge (L) angebracht sind und von welchen keiner ein Knüpfen aufweist, auch bei einer unendlichen Länge (L) der Bahn.

2. Stoff nach Anspruch 1, **dadurch gekennzeichnet, dass** er mindestens einen Verstärkungsfaden (6) umfasst, der zwischen den verwebten Fäden eingeschlossen ist und sich parallel zu Länge (L) erstreckt.

3. Stoff nach Anspruch 1 oder 2, **dadurch gekennzeichnet, dass** mindestens einer der Ränder (Iₐ, I_{b}) der Bahn (1) von den Enden der verwebten und abgeschnittenen Fäden gebildet wird.

4. Stoff nach den Ansprüchen 1 bis 3, **dadurch gekennzeichnet, dass** einer der Ränder der Bahn aus Schleifen (4) gebildet ist, die zwei aufeinander folgende Fäden (2) verbinden.

5. Stoff nach einem der Ansprüche 1 bis 4, **dadurch gekennzeichnet, dass** mindestens einer der Ränder der Bahn gebördelt ist.

6. Stoff nach einem der Ansprüche 1 bis 5, **dadurch gekennzeichnet, dass** die verwebten Fäden nach einer der folgenden Armuren verwebt sind: Satin, Taft, Gratköper.

7. Stoff nach einem der Ansprüche 1 bis 6, **dadurch gekennzeichnet, dass** die verwebten Fäden jeweils benachbarte Richtungen zu + und - 45° zu der Länge L belegen.

8. Stoff nach einem der Ansprüche 1 bis 7, **dadurch gekennzeichnet, dass** die verwebten Fäden einsträngig sind.

9. Stoff nach einem der Ansprüche 1 bis 7, **dadurch gekennzeichnet, dass** die verwebten Fäden mehrsträngig sind.

10. Stoff nach einem der Ansprüche 1 bis 9, **dadurch gekennzeichnet, dass** die verwebten Fäden flach und ungedrillt sind.

11. Stoff nach einem der Ansprüche 1 bis 10, **dadurch gekennzeichnet, dass** er in Form einer Bahn (1) mit unendlicher Länge (L) und endlicher Breite (I) bestehend aus verwebten Fäden mit endlicher Länge hergestellt ist.

12. Herstellungsverfahren eines Diagonalstoffs, der die Form einer Bahn (1) mit endlicher Breite und unendlicher Länge hat, **dadurch gekennzeichnet, dass** es aus Folgendem besteht:
• Schären einen Vlieses aus Fäden (15) mit Richtung (x-x'), die untereinander parallel sind, indem man sie durch ein erstes (11) und ein zweites Transfermittel (12) übernehmen lässt, die parallele Richtungen (y-y') untereinander einnehmen, die mit der Richtung (x-x') einen Winkel (α) bilden,
• allmähliches Herstellen des Vlieses, indem man nacheinander Fäden im rechten Winkel zu einem Rand (10'), Anbringungsrand des Vlieses genannt, anordnet,
• Verstellen der Fäden um einen Schritt in die schräge Querrichtung durch das erste und das zweite Transfermittel vom so genannten Anbringungsrand zu einem gegenüber liegenden Rand (10"), der Übernahmerand genannt wird,
• zusätzliches Übernehmenlassen des Fadens (15ₙ), der den Übernahmerand (10") belegt, durch ein drittes Transfermittel (13), das in einer Entfernung und parallel zum ersten Transfermittel liegt, um auf den im Wesentlichen mittleren Teil des Fadens einzuwirken,
• Öffnen des Vlieses in zwei Halbvliese, um ein Fach (16) in der Nähe des ersten und des dritten Transfermittels abzugrenzen,
• Abschneiden des angebrachten und im rechten Winkel zum Übernahmerand gebrachten Fadens (15ₙ) in seinem im Wesentlichen mittleren Teil,
• an Ort und Stelle Belassen des Teils (15ₙₐ) des Fadens (15ₙ), der vom Eingang des dritten Transfermittels und vom Ausgang des ersten Transfermittels gehalten wird, um einen Faden (2) der künftigen Bahn zu bilden.
• Entnahme des Segments des Fadens (15_{nb}), das sich zwischen dem dritten und dem zweiten Transfermittel befindet, und dessen Einfügen in das Fach nach einer Richtung (z-z') im rechten Winkel zur Richtung (x-x') vom Übernahmerand zum Anbringungsrand, um einen Faden (3) der künftigen Bahn zu bilden,
• ebenso nacheinander mit jedem Faden vorgehen, der in den rechten Winkel zum Übernahmerand gebracht wird, und gleichzeitig ergänzendes Anordnen eines neuen Fadens im rechten Winkel zum Anbringungsrand und allmähliches Herstellen eines Gewebes aus Fadensegmenten, die vom ersten und dritten Transfermittel übernommen werden, und welches nach der schrägen Richtung (y-y') zur Richtung (x-x') fortschreitet.

13. Verfahren nach Anspruch 12, **dadurch gekennzeichnet, dass** man jedes Segment Faden (15_{nb}), das nacheinander in das Fach eingefügt wird, anschlägt.

14. Verfahren nach Anspruch 12, **dadurch gekennzeichnet, dass** man jeden Faden (15ₙ) des Vlieses anbringt, indem man von einer Abwickelspule (14) eine elementare Länge Faden entnimmt, die ausgewählt wird, um gleichzeitig vom ersten und vom zweiten Transfermittel übernommen zu werden.

15. Verfahren nach Anspruch 12, **dadurch gekennzeichnet, dass** man jeden Faden des Vlieses ausgehend vom Faden (15) anbringt, der kontinuierlich von der Abwickelspule durch einen Zickzack-Schusswagen abgewickelt wird, der mit Stiften oder Rückhaltenadeln zusammenwirkt, die vom ersten und vom zweiten Transfermittel präsentiert werden, und dadurch, dass man den Faden (15), der zum rechten Winkel des Übernahmerands (10") am Ausgang des zweiten Transfermittels und vor das dritte Transfermittel gebracht wurde, abschneidet.

16. Verfahren nach Anspruch 12, **dadurch gekennzeichnet, dass** man jeden Faden (15ₙ) des Vlieses während seiner ganzen Transferphase in Querrichtung vom Anbringungsrand (10') bis zum Übernahmerand (10") durch ein Kammsystem (50) übernehmen lässt, das die Funktionen der Seitenführung der Fäden, des Öffnens und Schließens der halben Vliese je nach ausgewählter Armur und des Anschlagens jedes Segments eingefügten Fadens in das Fach (16) gewährleistet.

17. Verfahren nach Anspruch 12, **dadurch gekennzeichnet, dass** man das zweite Transfermittel (12) auf einem beweglichen Träger zum Ausgleichen der durch das Öffnen des Fachs wahrnehmbaren Verringerung der Länge der Fäden anordnet.

18. Verfahren nach Anspruch 12, **dadurch gekennzeichnet, dass** man zwischen den Fäden des Vlieses und den Segmenten eingefügter Fäden mindestens einen geraden Verstärkungsfaden (6) einschließt, der sich parallel zu der Länge (L) der Bahn erstreckt.

19. Verfahren nach Anspruch 18, **dadurch gekennzeichnet:**
• **dass** man den Verstärkungsfaden (6) durch eine Fadenführungsöse (82), die im Wesentlichen im rechten Winkel zur Öffnung des Fachs angeordnet ist, zwischen dem System der Kämme (50) und der Einfügerichtung jedes Fadensegments, einführt.
• und dadurch, dass der Verstärkungsfaden (6) vorübergehend von einer abnehmbaren Ausrichtnadel (83) in Position zwischen jedem Einfügen eines Fadensegments im Wesentlichen im rechten Winkel zum bereits eingefügten letzten Segment zurückgehalten wird.

20. Verfahren nach Anspruch 19, **dadurch gekennzeichnet, dass** die Ausrichtnadel (83) seitlich zur Fadenführungsöse (82) um ein Maß gleich der Breite des Fadens (15ₙ) versetzt ist.

21. Verfahren nach Anspruch 12, **dadurch gekennzeichnet, dass** es darin besteht, nach dem Abschneiden des zum rechten Winkel zu dem Übernahmerand gebrachten Fadens, wenn die Fäden, die das Vlies bilden, flach sind, einen Umkehr- und Biegemechanismus ohne Torsion (70) anzuwenden.

22. Verfahren nach Anspruch 12, **dadurch gekennzeichnet, dass** es darin besteht, mindestens einen der Ränder der Bahn, der vom ersten und dritten Übernahme- und Transfermittel übernommen wird, zu bördeln.

23. Webstuhl zur kontinuierlichen Herstellung eines Diagonalstoffs, der die Form einer Bahn (1) mit endlicher Breite (I) und unendlicher Länge (L) hat, **dadurch gekennzeichnet, dass** er Folgendes umfasst:
• einen Schärabschnitt (21) eines Vlieses von Fäden (15ₙ), die nacheinander parallel zueinander ausgehend von einem Anbringungsrand (10') des Vlieses angebracht werden,
• einen ersten (11) und einen zweiten (12) schrägen Übernahme- und Quertransfermittel der Fäden in Richtung eines Übernahmerands des Vlieses genannten Rands (10"), wobei die Mittel parallel untereinander nach einer schrägen Richtung (α) zur Richtung (x-x') der Fäden angebracht sind und wobei diese schräge Richtung die Richtung und die Produktionsrichtung (y-y') der Bahn definiert,
• ein drittes Mittel (13), das beabstandet und parallel zum zweiten Mittel angebracht und in die gleiche Richtung angetrieben ist wie die beiden ersten, sodass der im Wesentlichen mittlere Teil des Fadens (15ₙ) des Vlieses, das den Übernahmerand belegt, übernommen wird,
• einen Abschnitt (45) zum Öffnen/Schließen des Vlieses in zwei Halbvliese, um ein Fach (16) vor dem ersten und dritten Übernahmemittel gemäß der Herstellungsrichtung der Bahn abzugrenzen
• Mittel (17-18), um einerseits den Faden (15ₙ) des Vlieses, das den Übernahmerand belegt, vor dem dritten Übernahmemittel abzuschneiden, andererseits zwischen dem ersten und dem dritten Übernahmemittel einen Teil (15ₙₐ) Faden zu belassen, der dazu bestimmt ist, einen Faden (2) der Bahn zu bilden, und ferner das Segment Faden (15_{nb}), das zwischen dem Schnitt und dem zweiten Übernahmemittel liegt, aufzunehmen und in das offene Fach einzufügen,
• und Mittel (50) zum Anschlagen jedes Segments Faden (15_{nb}), das eingefügt ist und um es vom ersten und dritten Mittel übernehmen zu lassen, die das Führen der so hergestellten Diagonalstoffbahn gewährleisten.

24. Diagonalwebstuhl nach Anspruch 23, **dadurch gekennzeichnet, dass** der Schärabschnitt verbunden mit dem Anbringungsrand (10') eine Vorrichtung (40) zum aufeinander folgenden Anbringen eines Fadens (15ₙ) umfasst, der zwischen dem Eingangsende des ersten und dem Eingangsende des zweiten Übernahme- und Transfermittels gespannt ist.

25. Diagonalwebstuhl nach Anspruch 24, **dadurch gekennzeichnet, dass** die Vorrichtung zum Anbringen (40) aus einem Greifmittel (41) besteht, das eine elementare Länge Faden von einer Spule (14) abwickelt, sie zwischen dem Eingangsabschnitt des ersten und dem Eingangsabschnitt des zweiten Übernahmemittels anbringen kann und dadurch, dass die Vorrichtung mit einem Organ verbunden ist, das diese elementare Länge abschneiden kann.

26. Diagonalwebstuhl nach Anspruch 24, **dadurch gekennzeichnet, dass** die Vorrichtung zum Anbringen (40) aus einem Zickzack-Schusswagen besteht, der einen Faden von einer Spule abwickelt und ihn um Stifte oder Nadeln legt, die vom ersten und zweiten Übernahme- und Transfermittel präsentiert werden, und dadurch, dass es dann ein zusätzliches Schneidorgan (17a) umfasst, das sich am Ausgang des zweiten Transfermittels (12) befindet.

27. Diagonalwebstuhl nach Anspruch 23, **dadurch gekennzeichnet, dass** die Übernahme- und Transfermittel aus Endlosbändern bestehen, die in synchronen Verschiebungen bewegt werden.

28. Diagonalwebstuhl nach Anspruch 23 oder 27, **dadurch gekennzeichnet, dass** die Übernahme- und Transfermittel mit Systemen zum vorübergehenden Anhängen der Fäden versehen sind.

29. Diagonalwebstuhl nach einem der Ansprüche 23, 27 oder 28, **dadurch gekennzeichnet, dass** die Übernahme- und Transfermittel eine Richtung von 45° zu der der Fäden des Vlieses einnehmen.

30. Diagonalwebstuhl nach einem der Ansprüche 23 und 27 bis 29, **dadurch gekennzeichnet, dass** das erste und/oder das zweite Übernahmemittel mit Mitteln (33) zum Bördeln mindestens eines der Ränder der Bahn verbunden sind.

31. Diagonalwebstuhl nach Anspruch 23, **dadurch gekennzeichnet, dass** der Öffnungs-Schließ-Abschnitt ein System von Kämmen (50) umfasst, die einzeln die Fäden (15ₙ) des Vlieses übernehmen und ihre Seitenführung, ihren schrittweisen Transfer und ihr relatives Beabstanden gewährleisten, das in Abhängigkeit von der ausgewählten Armur ausgewählt wird, um das Einfügefach und das Anschlagen des Segments eingefügten Fadens abzugrenzen.

32. Diagonalwebstuhl nach Anspruch 31, **dadurch gekennzeichnet, dass** das System von Kämmen (50) für jeden Faden des Vlieses ein elastisch verformbares Messer (52) umfasst, das mit einem Stößel (56) mit selektiver Steuerung verbunden ist und einen Bügel (51) zum seitlichen Führen des Fadens, seitlichen Transfer dieses Letzteren und Anschlagen des Segments eingefügten Fadens bildet.

33. Diagonalwebstuhl nach Anspruch 23, **dadurch gekennzeichnet, dass** die Mittel zum Schneiden des Fadens (15ₙ), die den Übernahmerand (10") belegen, und zu dessen Einfügen in das Fach (16) ein Organ (17) zum Schneiden des Fadens, ein Organ (18) zum Aufnehmen des Segments Faden (15_{nb}) zwischen dem Schnitt und dem zweiten Übernahmemittel (12) und ein Organ (61) zum Einfügen des Segments in das Fach vom Übernahmerand in Richtung zum Anbringungsrand (10') umfassen.

34. Diagonalwebstuhl nach Anspruch 33, **dadurch gekennzeichnet, dass** das Einfügeorgan eine Lanze ist.

35. Diagonalwebstuhl nach Anspruch 33, **dadurch gekennzeichnet, dass** das Greiforgan eine Lanze ist, die schwenkend montiert ist und das Segment abgeschnittenen Faden parallel zu seiner Länge aufnehmen, diesem in der gleichen Ebene eine Verschiebung von 90° verleihen kann, um es in Gegenüberstellung mit dem offenen Fach zu bringen und sein Einfügen in das Fach zu gewährleisten.

36. Diagonalwebstuhl nach einem der Ansprüche 33 bis 35, **dadurch gekennzeichnet, dass** die Mittel zum Schneiden und Einfügen des Fadensegments mit einem Umkehrfinger (70) verbunden sind, der eine Orientierungsfunktion gewährleistet.

37. Diagonalwebstuhl nach Anspruch 36, **dadurch gekennzeichnet, dass** der Umkehrfinger (70) eine Zylinderstange (71) verbunden mit einer Leiste (72) umfasst, mit der er eine Durchgangsöffnung des Fadens (15ₙ) abgrenzt, die den Übernahmerand (10") belegt, wobei die Stange zur Richtung des Fadens um 45° orientiert ist.

38. Diagonalwebstuhl nach Anspruch 37, **dadurch gekennzeichnet, dass** die Stange auf ihrer Achse orientierbar montiert ist.

39. Diagonalwebstuhl nach Anspruch 23, **dadurch gekennzeichnet, dass** er eine Vorrichtung zum Einfügen mindestens eines geraden Verstärkungsfadens (6) umfasst, der parallel zu der Länge der Bahn angebracht und zwischen den Fäden des Vlieses und den Segmenten eingefügter Fäden eingeschlossen ist.

40. Diagonalwebstuhl nach Anspruch 39, **dadurch gekennzeichnet, dass** die Einfügevorrichtung eine Fadenführungsöse (82) umfasst, die im Wesentlichen im rechten Winkel zum Öffnungs-Schließ-Abschnitt des Vlieses angeordnet ist.

41. Diagonalwebstuhl nach Anspruch 39 oder 40, **dadurch gekennzeichnet, dass** die Einfügevorrichtung eine abnehmbare Ausrichtnadel (83), die im Wesentlichen im rechten Winkel zum letzten Segment eingefügten Fadens und um eine Fadenbreite zur Öse versetzt angeordnet ist, umfasst.
